# EUROPÄISCHE PATENTSCHRIFT

(11) **EP 0 399 234 B1**
(45) Veröffentlichungstag und Bekanntmachung des Hinweises auf die Patenterteilung: **08.06.1994**
(21) Anmeldenummer: 90107913.7
(22) Anmeldetag: 26.04.1990
(51) Int. Cl.: A61J 1/06

(54) **Ampulle**
Ampoule
Ampoule

(30) Priorität: 24.05.1989 DE 3916840
(43) Veröffentlichungstag der Anmeldung: 28.11.1990
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- EP-A- 0 088 056
- EP-A- 0 326 391
- EP-A- 0 327 397
- EP-A- 0 344 476

## Beschreibung

### Beschreibung für folgende Vertragsstaaten : BE, CH, ES, FR, GB, IT, LI, LU, NL, SE

Die Erfindung betrifft eine Ampulle, insbesondere aus Kunststoff, für eine Flüssigkeit, welche der Ampulle mittels eines Spritzenkörpers entnommen wird, der an seinem in den Ampullenhals einzuführenden Ende einen Standardkegel aufweist, mit einer Ausbildung des Ampullenhalses für eine Anlage des Standardkegels an der Innenwand des Ampullenhalses längs einer Linie.

Bei denjenigen bekannten Ampullen (EP-A-0 088 056) deren Ampullenhals einen Innenkonus bildet, welcher an den Kegel einer Spritze angepaßt ist, erhält man eine vollflächige Anlage des Kegels an der Innenwand des Ampullenhalses. Während der Entnahme des Inhaltes der Ampulle mittels der Spritze ist deshalb die Ampulle dicht verschlossen. Letzteres ist auch der Fall, wenn der Ampullenhals mehrere in seiner Längsrichtung nebeneinander angeordnete Ringnuten bildet, so daß der Kegel an mehreren Ringzonen des Ampullenhalses dicht anliegt. Infolge des dichten Verschlusses des Ampullenhalses entsteht beim Entnehmen des Inhaltes der Ampulle in dieser ein Unterdruck, sofern die Ampulle nicht kollabiert. Ein Unterdruck in der Ampulle verhindert oder erschwert zumindest eine vollständige Flüssigkeitsentnahme.

Durch die EP-A-0 326 391, die EP-A-0 327 397 und die EP-A-0 344 476, die einen Stand der Technik entsprechend Artikel 54(3) EPÜ bilden, also nicht vorveröffentlicht sind, ist es bekannt, den Ampullenhals so auszubilden, daß während der Entnahme des Inhaltes in die Ampulle Luft eintreten kann. Zu diesem Zwecke ist ein Abschnitt des Ampullenhalses, der entweder eine zylindrische oder eine konische Innenmantelfläche hat, an welche die Außenmantelfläche des Kegels einer Spritze in eine dichte Anlage gebracht werden kann, mit zwei diametral zueinander angeordneten Längskanälen versehen, welche sich über die gesamte Länge dieses Abschnittes erstrecken und zum Inneren des Ampullenhalses hin offen sind. Denselben Effekt wie mit diesen nutartigen Längskanälen erhält man mit einem Ampullenhals, dessen der Aufnahme des Kegels der Spritze dienender Abschnitt einen ovalen Kanal bildet. Bei der Entnahme der Flüssigkeit aus der Ampulle ist eine dichte Anlage des Kegels längs einer Ringzone oder Linie vorhanden, die nur durch die beiden Kanäle unterbrochen ist, durch die hindurch Luft in das Innere der Ampulle einströmen kann. Statt eines nach innen hin offenen Kanals kann der Ampullenhals auch zusätzlich zu dem der Aufnahme des Kegels der Spritze dienenden Kanal einen von diesem vollständig getrennten Kanal für den Luftdurchtritt aufweisen. Um das Einführen des Kegels in den der Abdichtung dienenden Abschnitt des Ampullenhalses zu erleichtern, schließt sich bei diesen bekannten Ampullen an diesen Abschnitt gegen das freie Ende hin ein Abschnitt mit größerem Durchmesser an.

Da es schwierig ist, in einfacher und kostengünstiger Weise die dem Luftdurchtritt dienenden Längskanäle mit so engen Toleranzen herzustellen, daß nur ein Lufteintritt in die Ampulle, nicht aber ein Austreten der in der Ampulle enthaltenen Flüssigkeit möglich ist, liegt der Erfindung die Aufgabe zugrunde, eine Ampulle zu schaffen, bei der zwar während der Entnahme des Inhaltes zwischen dem in den Ampullenhals eingeführten genormten Kegel einer Spritze und der Innenwand des Ampullenhalses Luft eintreten, jedoch keine Flüssigkeit austreten kann, aber dennoch der Ampullenhals nicht mit Längskanälen versehen zu werden braucht. Diese Aufgabe löst eine Ampulle mit den Merkmalen des Anspruchs 1.

Besonders vorteilhaft ist eine Ausgestaltung des Ampullenhalses gemäß Anspruch 2, da ein derartiger Ampullenhals sicherstellt, daß die Anlage zwischen Kegel und Ampullenhals nur in dem dafür bestimmten Bereich des Ampullenhalses erfolgen kann.

Um den Anpreßdruck zwischen dem Kegel und der Innenwand des Ampullenhalses in einfacher Weise auf den erforderlichen Wert festlegen zu können, ist bei einer bevorzugten Ausführungsform das freie Ende des Ampullenhalses als Anlagefläche für die den Kegel tragende Stirnfläche des Spritzenkörpers ausgebildet.

Besonders vorteilhaft ist ferner eine Ausgestaltung des Ampullenhalses gemäß Anspruch 2, da ein derartiger Ampullenhals sicherstellt, daß die Anlage zwischen Kegel und Ampullenhals nur in dem dafür bestimmten Bereich des Ampullenhalses erfolgen kann.

Im einzelnen kann die Ausbildung des Ampullenhalses so getroffen sein, daß die Innenwand des Ampullenhalses zumindest in dem für die Aufnahme des Kegels bestimmten Bereich eine konische oder kreiszylindrische Form hat. Ein derartiger Abschnitt läßt sich relativ einfach bei der Ampullenherstellung auf den gewünschten Wert und mit der gewünschten Toleranz kalibrieren. Vorteilhaft ist aber auch eine Ausbildung der Innenwand in dem für die Anlage des Kegels bestimmten Bereich gemäß Anspruch 3, da ein derartiger Ringwulst ebenfalls einfach zu kalibrieren ist und eine sehr gut definierte Anlagezone für den Kegel bildet.

Im folgenden ist die Erfindung anhand von zwei in der Zeichnung dargestellten Ausführungsbeispielsen im einzelnen erläutert.
Es zeigen
- Fig. 1: eine Seitenansicht einer Ampulle gemäß dem ersten Ausführungsbeispiel,
- Fig. 2: eine Seitenansicht der Ampulle gemäß Fig. 1 in einer um 90° um ihre Längsachse gedrehten Position,
- Fig. 3: einen vergrößert und unvollständig dargestellten Längsschnitt der Ampulle gemäß den Fig. 1 und 2 mit in den Ampullenhals eingeführtem Kegel,

Eine aus Kunststoff im Blasverfahren hergestellte, formstabile Ampulle 1 enthält eine mittels einer Spritze zu injizierende, pharmazeutische Flüssigkeit. An den als Ganzes mit 2 bezeichneten Hals der Ampulle 1 schließt sich ein einstückig mit ihm ausgebildeter Kopf 3 an, der seinerseits einstückig mit einem angeformten Knebel 4 ausgebildet ist. Der Hals 2, der Kopf 3 und der Knebel 4 werden in bekannter Weise im Anschluß an das Füllen des Ampullenkörpers geformt, wobei gleichzeitig die Ampulle 1 verschlossen wird.

An das dem Boden gegenüberliegende Ende des Ampullenkörpers schließt sich ein erster Abschnitt 5 des Halses 2 an, dessen Durchmesser kleiner ist als derjenige des Ampullenkörpers. Auf diesen Abschnitt folgt ein im Durchmesser kleinerer, zylindrischer Abschnitt 6, dessen Innendurchmesser etwas größer ist als der größte Durchmesser eines genormten Kegels 7 für medizinische Geräte, der an der einen Stirnfläche eines Spritzenkörpers 8 vorgesehen ist. Wie Fig. 3 zeigt, schließt sich an das dem ersten Abschnitt 5 abgekehrte Ende des zylindrischen Abschnittes 6 ein dritter Abschnitt 9 an, der einen nach innen über die Innenwand des zylindrischen Abschnittes 6 überstehenden Ringwulst bildet. Der Innendurchmesser des Halses 2 an der durch den Ringwulst gebildeten engsten Stelle ist etwas kleiner als der größte Durchmesser des Kegels 7. Der dritte Abschnitt 9 geht in einen vierten Abschnitt 10 über, welcher einen nach außen über den zylindrischen Abschnitt 6 und den dritten Abschnitt 9 überstehenden Wulst bildet und einen größeren Innendurchmesser als der dritte Abschnitt 9.

Über eine Sollbruchstelle mit reduzierter Wandstärke ist der vierte Abschnitt 10 mit dem Kopf 3 verbunden. Durch ein Verdrehen oder Kippen des Knebels 4 läßt sich der Kopf 3 vom Hals 2 trennen. Da die nach dem Trennen des Kopfes 3 vom Hals 2 freiliegende Stirnfläche 10' des vierten Abschnittes 10 die Anlagefläche für die den Kegel 7 tragende Stirnseite des Spritzenkörpers 8 bildet, ist der in Längsrichtung des Halses 2 gemessene Abstand der Stirnfläche 10' von der engsten Stelle des Halses 2 im Bereich des dritten Abschnittes 9 so gewählt, daß der in den Hals 2 eingeführte Kegel mit einem definierten, relativ geringen Druck am dritten Abschnitt 9 des Halses 2 liegt, wenn die den Kegel 7 tragende Stirnfläche des Spritzenkörpers 8 an der Stirnfläche 10' anliegt. Der Anpreßdruck zwischen dem Kegel 7 und der Innenfläche des dritten Abschnittes 9 ist dabei so gewählt, daß zwar Luft in dem Maße in die Ampulle 1 eintreten kann, in dem deren Inhalt durch den Kegel 7 hindurch mittels eines im Spritzenkörper 8 enthaltenen Kolbens abgesaugt wird, daß aber die in der Ampulle 1 enthaltene Flüssigkeit nicht längs des Mantels des Kegels 7 oder der Innenmantelfläche des Halses 2 austreten kann, selbst wenn die Ampulle 1, wie üblich, während der Entnahme der Flüssigkeit auf dem Kopf steht, ihr Hals 2 also nach unten weist.

### Beschreibung für folgenden Vertragsstaat : DK

Die Erfindung betrifft eine Ampulle, insbesondere aus Kunststoff, für eine Flüssigkeit, welche der Ampulle mittels eines Spritzenkörpers entnommen wird, der an seinem in den Ampullenhals einzuführenden Ende einen Standardkegel aufweist.

Bei einer bekannten Ampulle dieser Art (EP-A-0 088 056) bildet der Ampullenhals, der mittels eines mit ihm einstückig ausgebildeten, abbrechbaren Kopfes verschlossen ist, einen Innenkonus, der an den Kegel des Spritzenkörpers angepaßt ist. Die Ampulle ist deshalb dicht verschlossen, wenn der Kegel des Spritzenkörpers zwecks Entnahme des Inhaltes der Ampulle vollständig in den Ampullenhals eingesetzt ist. Sofern die Ampulle beim Entnehmen ihres Inhaltes kollabieren kann, entsteht in der Ampulle allenfalls ein geringer Unterdruck, der das Entnehmen der Flüssigkeit aus der Ampulle praktisch nicht stört. Ist hingegen die Ampulle formstabil, dann ist es schwierig, in manchen Fällen sogar unmöglich, den Inhalt der Ampulle vollständig zu entnehmen, weil in der Ampulle ein erheblicher Unterdruck entsteht. Um diese Schwierigkeit zu vermeiden, wird in der EP-A-0 088 056 vorgeschlagen, entweder die Ampulle nur teilweise zu füllen oder vor dem Entnehmen des Inhalts in die Ampulle Luft einzupressen. Ersteres ist unwirtschaftlich und letzteres schwierig. Außerdem ist aus Sterilitätsgründen das Einpressen von Luft unerwünscht.

Der Erfindung liegt die Aufgabe zugrunde, eine Ampulle zu schaffen, deren Inhalt auch dann problemlos ohne Zuhilfenahme einer Kanüle mittels einer Spritze entnommen werden kann, wenn die Ampulle formstabil ist.

Bei einer ersten Lösung ist der Ampullenhals so ausgebildet, daß der Standardkegel längs einer in sich geschlossenen, kreisförmigen Linie an der Innenwand des Ampullenhalses mit einem den Durchtritt von Luft, nicht aber den Durchtritt von Flüssigkeit zwischen der Kegelwandung und der Innenwand des Ampullenhalses gestattenden Anpreßdruck anliegt.

Gemäß einer zweiten Lösung ist ein für die Anlage des Standardkegels bestimmter Abschnitt des Ampullenhalses auf seiner Innenseite mit wenigstens einer nach innen offenen, einen Durchtritt von Luft, nicht aber den Durchtritt von Flüssigkeit zwischen der Kegelwandung und der Innenwand des Ampullenhalses gestattenden Längsnut versehen.

Bei beiden Lösungen kann während der Entnahme der Flüssigkeit aus der Ampulle in diese Luft eintreten. Deshalb kann es in der Ampulle nicht zur Bildung eines Unterdruckes kommen, selbst wenn die Ampulle formstabil ist und deshalb nicht kollabieren kann. Weil zwischen dem Kegel der Spritze und der Innenwand des Ampullenhalses keine Flüssigkeit hindurchtreten kann, kann während der Entnahme des Inhaltes der Ampullenhals auch nach unten weisen. Was für eine vollständige Entleerung der Ampulle sehr vorteilhaft ist.

Besonders vorteilhaft ist ferner eine Ausgestaltung des Ampullenhalses gemäß Anspruch 4, da ein derartiger Ampullenhals sicherstellt, daß die Anlage zwischen Kegel und Ampullenhals nur in dem dafür bestimmten Bereich des Ampullenhalses erfolgen kann.

Im einzelnen kann die Ausbildung des Ampullenhalses so getroffen sein, daß die Innenwand des Ampullenhalses zumindest in dem für die Aufnahme des Kegels bestimmten Bereich eine konische oder kreiszylindrische Form hat. Ein derartiger Abschnitt läßt sich relativ einfach bei der Ampullenherstellung auf den gewünschten Wert und mit der gewünschten Toleranz kalibrieren. Vorteilhaft ist aber auch eine Ausbildung der Innenwand in dem für die Anlage des Kegels bestimmten Bereich gemäß Anspruch 3, da ein derartiger Ringwulst ebenfalls einfach zu kalibrieren ist und eine sehr gut definierte Anlagezone für den Kegel bildet.

Im folgenden ist die Erfindung anhand von zwei in der Zeichnung dargestellten Ausführungsbeispielsen im einzelnen erläutert.
Es zeigen
- Fig. 1: eine Seitenansicht einer Ampulle gemäß dem ersten Ausführungsbeispiel,
- Fig. 2: eine Seitenansicht der Ampulle gemäß Fig. 1 in einer um 90° um ihre Längsachse gedrehten Position,
- Fig. 3: einen vergrößert und unvollständig dargestellten Längsschnitt der Ampulle gemäß den Fig. 1 und 2 mit in den Ampullenhals eingeführtem Kegel,
- Fig. 4: einen Schnitt gemäß Fig. 3 eines zweiten Ausführungsbeispiels,
- Fig. 5: einen vergrößert dargestellten Schnitt nach der Linie V-V der Fig. 4.

Eine aus Kunststoff im Blasverfahren hergestellte, formstabile Ampulle 1 enthält eine mittels einer Spritze zu injizierende, pharmazeutische Flüssigkeit. An den als Ganzes mit 2 bezeichneten Hals der Ampulle 1 schließt sich ein einstückig mit ihm ausgebildeter Kopf 3 an, der seinerseits einstückig mit einem angeformten Knebel 4 ausgebildet ist. Der Hals 2, der Kopf 3 und der Knebel 4 werden in bekannter Weise im Anschluß an das Füllen des Ampullenkörpers geformt, wobei gleichzeitig die Ampulle 1 verschlossen wird.

An das dem Boden gegenüberliegende Ende des Ampullenkörpers schließt sich ein erster Abschnitt 5 des Halses 2 an, dessen Durchmesser kleiner ist als derjenige des Ampullenkörpers. Auf diesen Abschnitt folgt ein im Durchmesser kleinerer, zylindrischer Abschnitt 6, dessen Innendurchmesser etwas größer ist als der größte Durchmesser eines genormten Kegels 7 für medizinische Geräte, der an der einen Stirnfläche eines Spritzenkörpers 8 vorgesehen ist. Wie Fig. 3 zeigt, schließt sich an das dem ersten Abschnitt 5 abgekehrte Ende des zylindrischen Abschnittes 6 ein dritter Abschnitt 9 an, der einen nach innen über die Innenwand des zylindrischen Abschnittes 6 überstehenden Ringwulst bildet. Der Innendurchmesser des Halses 2 an der durch den Ringwulst gebildeten engsten Stelle ist etwas kleiner als der größte Durchmesser des Kegels 7. Der dritte Abschnitt 9 geht in einen vierten Abschnitt 10 über, welcher einen nach außen über den zylindrischen Abschnitt 6 und den dritten Abschnitt 9 überstehenden Wulst bildet und einen größeren Innendurchmesser als der dritte Abschnitt 9.

Über eine Sollbruchstelle mit reduzierter Wandstärke ist der vierte Abschnitt 10 mit dem Kopf 3 verbunden. Durch ein Verdrehen oder Kippen des Knebels 4 läßt sich der Kopf 3 vom Hals 2 trennen. Da die nach dem Trennen des Kopfes 3 vom Hals 2 freiliegende Stirnfläche 10' des vierten Abschnittes 10 die Anlagefläche für die den Kegel 7 tragende Stirnseite des Spritzenkörpers 8 bildet, ist der in Längsrichtung des Halses 2 gemessene Abstand der Stirnfläche 10' von der engsten Stelle des Halses 2 im Bereich des dritten Abschnittes 9 so gewählt, daß der in den Hals 2 eingeführte Kegel mit einem definierten, relativ geringen Druck am dritten Abschnitt 9 des Halses 2 liegt, wenn die den Kegel 7 tragende Stirnfläche des Spritzenkörpers 8 an der Stirnfläche 10' anliegt. Der Anpreßdruck zwischen dem Kegel 7 und der Innenfläche des dritten Abschnittes 9 ist dabei so gewählt, daß zwar Luft in dem Maße in die Ampulle 1 eintreten kann, in dem deren Inhalt durch den Kegel 7 hindurch mittels eines im Spritzenkörper 8 enthaltenen Kolbens abgesaugt wird, daß aber die in der Ampulle 1 enthaltene Flüssigkeit nicht längs des Mantels des Kegels 7 oder der Innenmantelfläche des Halses 2 austreten kann, selbst wenn die Ampulle 1, wie üblich, während der Entnahme der Flüssigkeit auf dem Kopf steht, ihr Hals 2 also nach unten weist.

Das in Fig. 4 unvollständig dargestellte zweite Ausführungsbeispiel unterscheidet sich von dem ersten Ausführungsbeispiel zum einen dadurch, daß der Hals 102 der Ampulle 101 nur drei Abschnitte aufweist, weil der den nach innen überstehende Ringwulst bildende dritte Abschnitt fehlt. Damit dennoch zwischen dem in den Hals 102 eingeführten Kegel 7 und der Innenwandung des Halses 102 eine in sich geschlossene, linienförmige Anlage erreicht wird, welche den Durchtritt von Flüssigkeit verhindert, jedoch den Durchtritt von Luft zuläßt, ist der Innendurchmesser des zylindrischen Abschnittes 106 etwas kleiner als der größte Durchmesser des Kegels 7, aber etwas größer als dessen kleinster Durchmesser gewählt. Außerdem ist die axiale Länge des an den zylindrischen Abschnitt 106 sich anschließenden, einen nach außen überstehenden Ringwulst bildenden Abschnitt 110 so gewählt, daß der Kegel 7 mit dem erforderlichen, relativ geringen Anpreßdruck, welcher notwendig ist, um einen Durchtritt von Flüssigkeit zu verhindern, an der Innenwand des zylindrischen Abschnittes 106 anliegt, wenn die den Kegel 7 tragende Stirnfläche des Spritzenkörpers 8 an der freien Stirnfläche 110' des Halses 102 anliegt.

Um den Durchtritt von Luft zwischen dem Kegel 7 und dem Hals 102 zu verbessern, ist der Hals 102 an zwei diametral angeordneten Stellen mit je einer nach innen offenen Längsnut 111 versehen, dessen Querschnitt so gewählt ist, daß die einströmende Luft einen Flüssigkeitsaustritt verhindert. Selbstverständlich könnte auch nur eine einzige Längsnut vorgesehen oder die Nutanordnung anders gewählt sein.

Eine oder mehrere Längsnuten dieser Art könnten auf der Innenseite des dritten Abschnittes 9 des Halses 2 des ersten Ausführungsbeispiels vorgesehen sein.

## Patentansprüche (Patentansprüche für folgende(n) Vertragsstaat(en): BE, CH, ES, FR, GB, IT, LI, LU, NL, SE)

1. Ampulle, insbesondere aus Kunststoff, für eine Flüssigkeit, welche der Ampulle (1) mittels eines Spritzenkörpers (8) entnehmbar ist, der an seinem in den Ampullenhals (2) einzuführenden Ende einen Standardkegel (7) aufweist, mit einer Ausbildung des Ampullenhalses (2) für eine Anlage des Standardkegels (7) an der Innenwand des Ampullenhalses (2) längs einer kreisförmigen, in sich geschlossenen Linie mit einem den Durchtritt von Luft, nicht aber den Durchtritt von Flüssigkeit zwischen der Kegelwandung und der Innenwand des Ampullenhalses (2) zulassenden Anpreßdruck.

2. Ampulle nach Anspruch 1, dadurch gekennzeichnet, daß sich an den für die linienförmige Anlage des Standardkegels (7) bestimmten Abschnitt (9) des Ampullenhalses (2) gegen dessen freies Ende hin ein Abschnitt (10) mit einem größeren Innendurchmesser anschließt.

3. Ampulle nach Anspruch 1 oder 2, dadurch gekennzeichnet, daß die Innenwand des Ampullenhalses (2) in dem für die Anlage des Standardkegels (7) bestimmten Bereich (9) einen radial nach innen über die benachbarten Innenwandbereiche vorstehenden Ringwulst bildet.

4. Ampulle nach einen der Ansprüche 1 bis 3, dadurch gekennzeichnet, daß das freie Ende (10') des Halses (2) der Ampulle (1) als Anlagefläche für die den Standardkegel (7) tragende Stirnfläche des Spritzenkörpers (8) ausgebildet ist.

## Patentansprüche (Patentansprüche für folgende(n) Vertragsstaat(en): DK)

1. Ampulle, insbesondere aus Kunststoff, für eine Flüssigkeit, welche der Ampulle (1) mittels eines Spritzenkörpers 88) entnehmbar ist, der an seinem in den Ampullenhals (2) einzuführenden Ende einen Standardkegel (7) aufweist gekennzeichnet durch eine Ausbildung des Ampullenhalses (2) für eine Anlage des Standardkegels (7) längs einer in sich geschlossenen, kreisförmigen Linie an der Innenwand des Ampullenhalses (2) mit einem den Durchtritt von Luft, nicht aber den Durchtritt von Flüssigkeit zwischen der Kegelwandung und der Innenwand des Ampullenhalses (2) zulassenden Anpreßdruck.

2. Ampulle, insbesondere aus Kunststoff, für eine Flüssigkeit, welche der Ampulle (101) mittels eines Spritzenkörpers (8) entnommen wird, der an seinem in den Ampullenhals (102) einzuführenden Ende einen Standardkegel (7) aufweist, dadurch gekennzeichnet, daß ein für die Anlage des Standardkegels (7) bestimmter Abschnitt (106) des Ampullenhalses (102) auf seiner Innenseite mit wenigstens einer nach innen offenen, einen Durchtritt von Luft, nicht aber den Durchtritt von Flüssigkeit zwischen der Kegelwandung und der Innenwand des Ampullenhalses (102) gestattenden Längsnut (111) versehen ist.

3. Ampulle nach Anspruch 1, dadurch gekennzeichnet, daß die Innenwand des Ampullenhalses in dem für die Anlage des Standardkegels (7) bestimmten Bereich (9) einen radial nach innen über die benachbarten Innenwandbereiche vorstehenden Ringwulst bildet.

4. Ampulle nach einem der Ansprüche 1 bis 3, dadurch gekennzeichnet, daß sich an den für die linienförmige Anlage des Standardkegels (7) bestimmten Abschnitt (9; 106) des Ampullenhalses (2; 102) gegen dessen freies Ende hin ein Abschnitt (10; 110) mit einem größeren Innendurchmesser anschließt.

5. Ampulle nach Ansprüche 2, dadurch gekennzeichnet, daß die Innenwand des Ampullenhalses (102) zumindest in dem für die Anlage des Standardkegels (7) bestimmten Bereich (106) eine kreiszylindrische oder konische Form hat.

6. Ampulle nach einem der Ansprüche 1 bis 5, dadurch gekennzeichnet, daß das freie Ende (10'; 110') des Halses (2; 102) der Ampulle (1; 101) als Anlagefläche für die den Standardkegel (7) tragende Stirnfläche des Spritzenkörpers (8) ausgebildet ist.

## Claims (Claims for the following Contracting State(s): BE, CH, ES, FR, GB, IT, LI, LU, NL, SE)

1. An ampoule, in particular a plastic ampoule for fluid withdrawn from the ampoule (1) by means of a syringe (8), including a standard taper (7) at one end to be introduced into the neck of the ampoule (2), with the neck of the ampoule (2) being designed for contact with the standard taper (7) on the internal wall of the neck of the ampoule (2) over a circular closed line based on a contact pressure allowing the entry of air but not of fluid between the taper wall and the internal wall of the neck of the ampoule (2).

2. An ampoule according to Claim 1, characterized in that a section (10) having a larger internal diameter is adjacent to the section (9) of the neck of the ampoule (2) towards its free end, designed for linear contact with a standard taper (7).

3. An ampoule according to Claims 1 or 2, characterized in that the internal wall of the neck of the ampoule (2) is forming a ring projecting radially to the inside over its adjacent internal wall areas into the area (9) designed for contact with the standard taper (7).

4. An ampoule according to one of Claims 1 to 3, characterized in that the free end (10') of the neck (2) of the ampoule (1) is designed as a contact area for the face of the syringe (8) supporting a standard taper (7).

## Claims (Claims for the following Contracting State(s): DK)

1. An ampoule, in particular a plastic ampoule, for fluid withdrawn from the ampoule (1) by means of a syringe (88), including a standard taper (7) at one end to be introduced into the neck of the ampoule (2), characterized in that the shape of the neck of the ampoule (2) is designed for contact with the standard taper (7) along a closed, circular line over the internal wall of the neck of the ampoule (2) based on a contact pressure allowing the passage of air but not the passage of fluid between the tapered wall and the internal wall of the neck of the ampoule (2).

2. An ampoule, in particular a plastic ampoule, for a fluid withdrawn from the ampoule (101) by means of a syringe (8), having a standard taper (7) at one end to be introduced into the neck of the ampoule (102), characterized in that a specific section (106) of the neck of the ampoule (102) designed for contact with the standard taper (7) includes on its interior at least one longitudinal groove (111) open to the inside, allowing the passage of air but not the passage of fluid between the tapered wall and the internal wall of the neck of the ampoule (102).

3. An ampoule according to Claim 1, characterized in that the internal wall of the neck of the ampoule is forming a ring projecting radially into the interior over its adjacent internal wall areas in an area (9) designed for contact with the standard taper (7).

4. An ampoule according to one of Claims 1 to 3, characterized in that a section (10'; 110) having a larger internal diameter is adjacent to a section (9; 106) of the neck of the ampoule (2; 102) towards its free end, designed for linear contact with the standard taper (7).

5. An ampoule according to Claim 2, characterized in that the internal wall of the neck of the ampoule (102) includes a circular cylindrical or tapered shape at least in the area (106), designed for contact with the standard taper (7).

6. An ampoule according to one of Claims 1 to 5, characterized in that the free end (10'; 110') of the neck (2; 102) of the ampoule (1; 101) is designed as a contact area for the face of the syringe (8) supporting the standard taper (7).

## Revendications (Revendications pour l'(les) Etat(s) contractant(s) suivant(s): BE, CH, ES, FR, GB, IT, LI, LU, NL, SE)

1. Ampoule, plus particulièrement en une matière plastique, pour fluides ou liquides pouvant être extraits de ladite ampoule (1) au moyen d'une seringue (8), dont l'extrémité appelée à être introduite dans le col (2) de l ampoule présente un cône normalisé ou standard (7), ledit col (2) de l'ampoule étant formé de manière que lesdits cônes normalisés (7) viennent s'appliquer contre la paroi intérieure du col (2) de l'ampoule le long d'une ligne circulaire fermée en ménageant un passage pour l'air, sans pour autant empêcher le passage de la pression d'application du liquide ou du fluide entre la paroi dudit cône et la paroi intérieure du col (2) de l'ampoule.

2. Ampoule selon la revendication 1, caractérisée en ce qu'à la section (9) du col (2) de l'ampoule (1), conçue pour assurer une application linéaire du cône standard (7) contre celui-ci, se raccorde une section (10) ayant un plus grand diamètre.

3. Ampoule selon la revendication 1 ou 2, caractérisée en ce que la région (9) de la paroi intérieure du col (2) de l'ampoule contre laquelle est appelé à venir s'appliquer le cône standard (7) présente un bourrelet radial s'avançant au-delà des régions voisines de la paroi.

4. Ampoule selon l'une quelconque des revendications 1 à 3, caractérisée en ce que l'extrémité libre (10') du col (2) de l'ampoule (1) fait fonction de surface d'application pour la surface frontale du corps (8) de la seringue comportant le cône standard (7).

## Revendications (Revendications pour l'(les) Etat(s) contractant(s) suivant(s): DK)

1. Ampoule, notamment en une matière plastique, pour un fluide ou un liquide, pouvant être retiré de l'ampoule (1) au moyen d'un corps de seringue(88), qui présente, à son extrémité appelée à être introduite dans son col (2) un cône normalisé ou standard (7), caractérisée en ce que ledit col (2) de l'ampoule est formé de manière à permettre d'appliquer le long d'une ligne circulaire fermée, contre la paroi intérieure du col (2) de celle-ci un cône standard (7) de façon à produire une pression permettant le passage de l'air, mais pas celui des liquides, entre la paroi du cône et la paroi intérieure du col (2) de l'ampoule.

2. Ampoule, notamment en une matière plastique, pour fluides, que l on extrait de ladite ampoule (101) au moyen d'une seringue (8) qui comporte, à son extrémité appelée à être introduite dans le col (102) de l'ampoule, un cône standard ou normalisé (7), caractérisée en ce que, aux fins d'application dudit cône standard (7), la face intérieure d'une certaine section (106) du col (102) de l'ampoule présente, au moins, une rainure longitudinale (111) permettant le passage des fluides entre la paroi dudit cône et la paroi intérieure du col (102) de l'ampoule.

3. Ampoule selon la revendication 1, caractérisée en ce que la région de la paroi intérieure (9) de son col contre laquelle est appelé à venir s'appliquer le cône standard (7) présente un bourrelet annulaire s'avançant radialement au-dessus des régions voisines de la paroi.

4. Ampoule selon l'une quelconque des revendications 1 à 3, caractérisée en ce que pour assurer une application linéaire du cône standard (7), certaines sections (9, 106) du col (2, 102) de l'ampoule présentent, en direction de son extrémité libre, une section (10, 110) dont le diamètre intérieur est plus grand.

5. Ampoule selon la revendication 2, caractérisée en ce que la paroi intérieure du col (102) de l'ampoule présente, au moins, dans la région (106) contre laquelle le cône standard (7) est appelé à s'appliquer, une forme conique ou cylindrique.

6. Ampoule selon l'une quelconque des revendications 1 à 5, caractérisée en ce que l'extrémité libre (10', 110') du col (2, 102) de l'ampoule (1, 101) fait fonction de surface d'application de la surface frontale du corps (8) de la seringue comportant le cône standard (7).
